# EUROPÄISCHE PATENTSCHRIFT

(11) **EP 0 193 059 B1**
(45) Veröffentlichungstag und Bekanntmachung des Hinweises auf die Patenterteilung: **04.10.1989**
(21) Anmeldenummer: 86101963.6
(22) Anmeldetag: 17.02.1986
(51) Int. Cl.: A46B 9/06, A46B 9/02, A46B 5/02, A46D 1/00, A46B 3/06

(54) **Bürste zum Applizieren von Haarfärbemittel**
Hair-dyeing brush
Brosse pour appliquer une teinture pour les cheveux

(30) Priorität: 25.02.1985 DE 3506548
(43) Veröffentlichungstag der Anmeldung: 03.09.1986
(73) Patentinhaber: Henkel Kommanditgesellschaft auf Aktien, 40191 Düsseldorf (DE)
(72) Erfinder: Hollenberg, Detlef, Dr., D-4010 Hilden (DE); Schneider, Hans, Schwalmtal (DE); Neuhaus, Winifried, D-4020 Mettmann (DE); Weihrauch, Georg, D-6948 Waldmichlbach 2 (DE)

(56) Entgegenhaltungen:
- EP-A- 0 080 121
- CH-A- 266 062
- DE-A- 3 432 541
- DE-C- 136 340
- DE-C- 531 001
- DE-C- 904 687
- DE-C- 2 800 146
- FR-A- 1 000 272
- FR-A- 1 113 267
- FR-A- 2 551 663
- GB-A- 948 318
- GB-A- 2 007 500
- US-A- 1 628 291
- US-A- 3 949 765

## Beschreibung

Die Erfindung richtet sich auf eine Bürste zum Applizieren von Haarfärbemittel mit parallel zur Bürstenlängsachse verlaufenden Reihen von Borstenbündeln und einer in der Mitte zwischen den Borstenreihen liegenden Reihe von einzelnen, kammähnlichen Zinken in Zylinderform mit verdicktem Kopf, wobei sich der Bürstenstiel in Richtung der Längsachse an den Bürstenkörper anschließt und der Übergangsbereich zwischen Bürstenkörper und Bürstenstiel im Anschluß an die Zinkenreihe aufgewölbt und an beiden Seiten des gewölbten Bereichs eingedellt ist.

Eine derartige Bürste ist aus der GB-A-948 318 bekannt.

Desweiteren ist aus der FR-A-1 113 267 eine Haarbürste bekannt, bei welcher in der Mitte zwischen zwei Borstenreihen eine Reihe einzelner kammähnlicher Zinken angeordnet ist.

Ferner ist in der DE-C-904 687 eine Bürste zum Applizieren von Haarfärbemittel offenbart, bei der eine Reihe von Borstenbündeln zwischen zwei Reihen von kammähnlichen Zinken parallel zur Bürstenlängsachse verlaufend angeordnet ist.

Zum Auftragen von Haarfärbemittel auf Haarsträhnen werden z. B. aus der EP-A-0 109 664 bekannte Geräte mit zu Bündeln zusammengefaßten Kunststoffborsten eingesetzt, deren Träger dünnwandig ausgebildet und mit mehreren zu einem Farbstoffreservoir führenden Öffnungen versehen wird. Hierbei werden die Borsten unter Freilassung der jeweiligen Öffnung auf den dünnwandig ausgebildeten Träger stumpf aufgeschweißt. Das bekannte Gerät ist nach Herstellung und Betrieb aufwendig.

Es werden zum Auftragen von Haarfärbemittel auch einfache Stielbürsten vorgesehen, deren Borsten zum Beaufschlagen mit dem Haarfärbemittel in einen Farbstoffbehälter einzutauchen sind. Wichtig ist hierbei die Ausbildung der Bürste im Hinblick darauf, daß die Borstenbündel eine für die Handhabung hinreichende Menge an Färbemittel aufnehmen können. Zugleich müssen ein möglichst weites Eintauchen der Bürste in das Haar zum Einbringen der Färbemischung in die Tiefe des Deckehaars und eine sichere Führung der Bürste im Haar gewährleistet werden.

Der Erfindung liegt die Aufgabe zugrunde, eine zum Beaufschlagen mit Färbemittel in einen Farbbehälter einzutauchende Stielbürste so auszubilden, daß eine sichere Führung im Haar zu gewährleisten, die Farbstoffaufnahme der Bürste für eine bequeme Handhabung ausreichend und eine gleichmäßige Durchfärbung des Haars zu erzielen ist.

Bei einer Bürste der eingangs bezeichneten Art wird diese Aufgabe gemäß der Erfindung dadurch gelöst, daß die die Borsten- und Zinkenreihen aufnehmende beborstete Fläche des Bürstenkörpers etwa die Krümmung eines Zylindermantels mit der Längsachse als Zylinderachse besitzt sowie etwa 1/3 des Zylinderumfanges einnimmt und die Borstenbündel zum Applizieren von Haarfärbemittel etwa radial in bezug auf die Längsachse ausgerichtet und in je zwei Reihen beiderseits der Zinkenreihe angeordnet sind und daß die Borsten jedes Bündels effiliert und gespreizt sind sowie einen Drall, insbesondere mit 6 bis 15 Windungen pro Meter Bündellänge aufweisen.

Eine weitere Ausgestaltung der Erfindung wird im Unteranspruch angegeben.

Mit Hilfe der erfindungsgemäß aus Zinken bestehenden Mittelreihe können die zu behandelnden Haarsträhnen geführt werden, während gleichzeitig die Färbemischung von den Borstenbüscheln auf das Haar appliziert wird. Zum Verbessern der Führung der Bürste im Haar werden die Borstenbündel effiliert, d. h. es werden unterschiedliche Borstenlängen innerhalb jedes Borstenbündels vorgesehen. Die Effilierung der Borstenbündel unterstützt die Führung durch die Kammzinken und ergibt zusammen mit der Spreizung der Borstenbündel eine optimale Haftung des Produkts an der Bürste. Zur erhöhten Aufnahme an Färbemittel erhalten die Borstenbündel auch einen Drall. Mit 6 bis 15 Windungen pro Meter Borstenbündellänge werden gute Ergebnisse erzielt. Schließlich sind die einzelnen Borsten der Borstenbündel gespreizt angeordnet wodurch beim Eintauchen der Bürste in einen Farbbehälter eine noch größere Menge an Färbemittel aufgenommen werden kann. Die Borstenbündel bzw. -büschel selbst können, ebenso wie die Zinken der kammähnlichen Mittelreihe, auf den Bürstenkörper, z. B. nach den Angaben in der DE-OS-3 403 341, aufgeschweißt werden.

Anhand der schematischen Darstellung in der Zeichnung werden Einzelheiten der Erfindung erläutert. Es zeigen:
Fig. 1 eine perspektivische Darstellung einer erfindungsgemäßen Stielbürste; und
Fig. 2 einen Schnitt senkrecht zur Längsachse der Stielbürste nach Fig. 1.

Die erfindungsgemäße Stielbürste besteht aus einem Stiel 1 und einem Bürstenkörner 2 mit darauf befestigten, z. B. aufgeschweißten, Reihen 3 von Borstenbündeln 4 und einer Reihe 5 von Zinken 6. Die beborstete Fläche 7 des Bürstenkörpers 2 kann aus einem Teil eines Zylindermantels gebildet werden, dessen Zylinderlängsachse 8 parallel zur Längserstreckung bzw. Zentralachse von Bürstenstiel 1 und Bürstenkörper 2 verläuft. Die Reihen 3 von Borstenbündeln 4 bzw. die Reihe 5 von Zinken 6 liegen vorzugsweise parallel zu der Längsachse 8, während die Borstenbündel 4 und die Zinken 6 selbst radial in Bezug auf die Längsachse 8 ausgerichtet werden. Gute Arbeitsergebnisse lassen sich erzielen, wenn beiderseits der Zinkenreihe 5 je zwei Borstenreihen 3 vorgesehen werden und wenn die beborstete Fläche 7 etwa 1/3 eines Zylinderumfangs einnimmt.

Die als Mittelreihe der Bürste vorgesehenen Zinken 6 bestehen vorzugsweise aus je einem zylindrischen Körper mit an dessen Ende angesetztem verdickten Kopf 9.

Bei der Stielbürste nach Fig. 1 schließt sich der Bürstenkörper 2 in Längsrichtung an den Bürstenstiel 1 an. Um ein Überlaufen von Farbe vom Bürstenkörper 2 zum Bürstenstiel 1 möglichst zu behindern, wird der Übergangsbereich 10 zwischen Bürstenstiel 1 und Bürstenkörper 2 im Anschluß an die Zinkenreihe 5 aufgewölbt und an beiden Seiten des aufgewölbten Bereichs eingedellt. Der Übergangsbereich 10 erscheint dadurch im wesentlichen durch Zusammenquetschen des Stiels senkrecht zu der Längsachse 8 entstanden.

Bezugszeichenliste
1 = Bürstenstiel
2 = Bürstenkörper
3 = Reihe von Borstenbündeln
4 = Borstenbündel
5 = Reihe von Zinken
6 = Zinke
7 = beborstete Fläche
8 = Längsachse
9 = Kopf (6)
10 = Übergangsbereich

## Patentansprüche

1. Bürste zum Applizieren von Haarfärbemittel mit parallel zur Bürstenlängsachse (8) verlaufenden Reihen (3) von Borstenbündeln (4) und einer in der Mitte zwischen den Borstenreihen liegenden Reihe (5) von einzelnen, kammähnlichen Zinken (6) in Zylinderform mit verdicktem Kopf (9), wobei sich der Bürstenstiel (1) in Richtung der Längsachse (8) an den Bürstenkörper (2) anschließt und der Übergangsbereich (10) zwischen Bürstenkörper (2) und Bürstenstiel (1) im Anschluß an die Zinkenreihe (5) aufgewölbt und an beiden Seiten des gewölbten Bereichs eingedellt ist
dadurch gekennzeichnet,
daß die die Borsten- und Zinkenreihen (3, 5) aufnehmende beborstete Fläche (7) des Bürstenkörpers. (2) etwa die Krümmung eines Zylindermantels mit der Längsachse (8) als Zylinderachse besitzt sowie etwa 1/3 des Zylinderumfanges einnimmt und die Borstenbündel (4) zum Applizieren von Haarfärbemittel etwa radial in Bezug auf die Längsachse (8) ausgerichtet und in je zwei Reihen (3) beiderseits der Zinkenreihe (5) angeordnet sind, und
daß die Borsten jedes Bündels (4) effiliert und gespreizt sind sowie einen Drall, insbesondere mit 6 bis 15 Windungen pro Meter Bündellänge aufweisen.

2. Bürste nach Anspruch 1
dadurch gekennzeichnet,
daß die Borstenbündel (4) und/oder Zinken (6) an den Bürstenkörper (2) angeschweißt sind.

## Claims

1. Brush, for the application of hair dyes, with rows (3), which extend parallelly to the longitudinal axis (8) of the brush, of bristle bundles (4) and a row (5), which lies in the middle between the bristle rows, of individual comblike tines (6) in cylindrical shape with thickened head (9), wherein the brush handle (1) adjoins the brush body (2) in the direction of the longitudinal axis (8) and the transition region (10) between the brush body (2) and the brush handle (1) is upwardly arcuate adjoining the tine row (5) and indented at both sides of the arcuate region, characterised thereby, that that bristled area (7), which receives the rows (3, 5) of bristles and tines, of the brush body (2) possesses about the curvature of a cylindrical shell with the longitudinal axis (8) as cylinder axis as well as takes up about one third of the cylindrical circumference and the bristle bundles (4) for the application of hair dye are oriented about radially with respect to the longitudinal axis (8) and arranged in two rows (3) on each side of the tine row (5) and that the bristles of each bundle (4) are thinned-out and splayed as well as display a twist, in particular with 6 to 15 turns per metre of bundle length.

2. Brush according to claim 1, characterised thereby, that the bristle bundles (4) and/or tines (6) are welded to the brush body (2).

## Revendications

1. Brosse pour appliquer une teinture pour les cheveux, pourvue de rangs (3) de faisceaux de poils (4) disposés parallèlement à l'axe longitudinal de la brosse (8) et d'un rang (5) de dents (6) de peigne indépendantes, situé au milieu, entre les rangées de poils, et ayant la forme d'un cylindre dont la tête (9) est épaissie; dans cette configuration, le manche de brosse (1) est raccordé au corps de brosse (2) dans le sens de l'axe longitudinal (8) et la zone de transition (10), entre le corps de brosse (2) et le manche de brosse (1), dans la zone de raccordement au rang de dents (5), est voûtée et bosselée des deux côtés de la zone voûtée. Cette brosse est caractérisée par le fait que l'intervalle entre poils (7) du corps de brosse (2), sur lequel les rangs de poils et de dents (3, 5) sont disposés, possède à peu près la courbure d'un fourreau de cylindre dont l'axe longitudinal (8) représente l'axe de cylindre, qu'il est également plus gros d'environ un tiers par rapport au pourtour du cylindre, que les faisceaux de poils (4), destinés à l'application de la teinture à cheveux, sont disposés, radialement par rapport à l'axe longitudinal (8), sur deux rangs de chaque côté du rang de dents (5), et que les poils de chaque faisceau (4) sont effilés et écartés et qu'ils présentent une torsion ayant plus particulièrement 6 à 15 détours par mètre linéaire de faisceau.

2. Brosse selon la revendication 1 caractérisée par le fait que le faisceau de poils (4) et/ou des dents (6) sont soudés au corps de brosse (2).
